# EUROPÄISCHE PATENTANMELDUNG

(11) **EP 0 891 879 A1**
(43) Veröffentlichungstag der Anmeldung: **20.01.1999**
(21) Anmeldenummer: 98113182.4
(22) Anmeldetag: 15.07.1998
(51) Int. Cl.: B43K 29/007, G09F 3/12

(54) **Fahnenstift**

(30) Priorität: 15.07.1997 DE 29712524 U
(71) Anmelder: WERKHAUS - DESIGN + PRODUKTION GmbH, 29562 Suhlendorf (DE)
(72) Erfinder: Danneberg, Holger, 29562 Suhlendorf (DE)
(74) Vertreter: WILHELMS, KILIAN & PARTNER Patentanwälte

(57) **Zusammenfassung**

Fahnenstift mit einem Stiftkörper und einer daran befestigten Fahne, wobei am oberen Ende des Stiftkörpers (1) eine Kerbe (2) zur fixierenden Aufnahme der Fahne (3) ausgebildet ist.

## Beschreibung

Die Neuerung betrifft ein neuartiges Schreibgerät, das im folgenden als Fahnenstift (Flag Pen) bezeichnet wird.

Der neuerungsgemäße Fahnenstift weist, wie in Anspruch 1 dargestellt, einen Stiftkörper und eine daran befestigte Fahne auf, wobei am oberen Ende des Stiftkörpers eine Kerbe zur fixierenden Aufnahme der Fahne ausgebildet ist. Bevorzugte Ausgestaltungen des neuerungsgemäßen Fahnenstifts ergeben sich aus den Ansprüchen 2 bis 7.

Die Neuerung wird anhand der angefügten Figuren näher erläutert, wobei
Figur 1 eine Seitenansicht des neuerungsgemäßen Fahnenstifts zeigt,
Figur 2 eine schräge Aufsicht auf den Stiftkörper zeigt,
Figuren 3a und 3b direkte Aufsichten auf verschiedene Ausführungsformen des Stiftkörpers,
Figuren 4a und 4b verschiedene Ausführungsformen der Fahne, und die
Figuren 5a und 5b Seitenansichten der oberen Bereiche weiterer Ausführungsformen des neuerungsgemäßen Fahnenstifts zeigen.

Gemäß Figur 1 besteht der neuerungsgemäße Fahnenstift aus einem Stiftkörper (1) und einer an dessen oberem Ende fixierten Fahne (3). Die Fahne (3) ist in den Stiftkörper (1) eingesteckt. Dazu ist gemäß Figur 2 am oberen Ende des Stiftskörpers (1) eine Kerbe (2) ausgebildet. Diese Kerbe (2) kann sich gemäß Figur 3a über den gesamten Durchmesser des Stiftkörpers (1) erstrecken. In einer anderen Ausführungsform des Stiftkörpers (1) ist die Kerbe (2) ein radialer Einschnitt in den Stiftkörper (1) gemäß Figur 3b. Die Kerbe (2) erstreckt sich bevorzugt über 1/14 bis 1/4 der Länge des Stiftkörpers (1).

Die von der Kerbe (2) aufgenommene Fahne (3) kann beliebig ausgebildet sein. Bevorzugt ist sie gemäß Figuren 4a und 4b als Flagge ausgebildet, wobei sich dann zusammen mit dem Stiftkörper (1) der Eindruck einer Fahne am Fahnenmast ergibt. Es sind aber auch eine Vielzahl anderer Fahnenformen, z. B. tierkopfförmige, denkbar.

Ebenso kann der von der Kerbe (2) aufgenommene Bereich der Fahne (3) in Abhängigkeit von der gewünschten Wirkung beliebig variieren. Bevorzugt wird gemäß Figur 5a der hintere Bereich der Fahne (3) von der Kerbe (2) aufgenommen. Es kann aber auch gemäß Figur 5b die Fahne (3) in etwa mittig von der Kerbe (2) aufgenommen werden, wobei sich der Eindruck beispielsweise eines Fächers ergeben kann.

Bevorzugt entspricht die Dicke der Fahne (3) der Breite der Kerbe (2), so daß die Fahne (3) bereits durch Einstecken in die Kerbe (2) an dem Stiftkörper (1) austauschbar fixiert wird. Zusätzliches Verkleben mit dem Stiftkörper (1) kann jedoch vorteilhaft sein.

Bei Bedarf kann die Fahne (3) ganz oder teilweise als Werbefläche gestaltet sein.

Der Stiftkörper (1) ist bevorzugt ein Schreibgerät, insbesondere ein Bleistift, Füllfederhalter oder Kugelschreiber.

In einer besonderen Ausführungsform sind Stiftkörper (1) und Fahne (3) einstückig ausgebildet; unter einstückig wird im vorliegenden Zusammenhang verstanden, daß Stiftkörper (1) und Fahne (3) aus gleichem Material (z. B. Kunststoff) übergangslos miteinander verbunden ausgebildet sind.

## Patentansprüche

1. Fahnenstift mit einem Stiftkörper und einer daran befestigten Fahne, wobei am oberen Ende des Stiftkörpers (1) eine Kerbe (2) zur fixierenden Aufnahme der Fahne (3) ausgebildet ist.

2. Fahnenstift gemäß Anspruch 1, dadurch gekennzeichnet, daß sich die Kerbe (2) über den gesamten Durchmesser des Stiftkörpers (1) erstreckt.

3. Fahnenstift gemäß Anspruch 1, dadurch gekennzeichnet, daß die Kerbe (2) ein radialer Einschnitt des Stiftkörpers (1) ist.

4. Fahnenstift nach wenigstens einem der vorhergehenden Ansprüche, dadurch gekennzeichnet, daß sich die Kerbe (2) über 1/14 bis 1/4 der Stiftkörperlänge erstreckt.

5. Fahnenstift nach wenigstens einem der vorhergehenden Ansprüche, dadurch gekennzeichnet, daß zumindest ein Teil der Fahne (3) als Werbefläche gestaltet ist.

6. Fahnenstift nach wenigstens einem der vorhergehenden Ansprüche, dadurch gekennzeichnet, daß Stiftkörper (1) und Fahne (3) einstückig ausgebildet sind.

7. Fahnenstift nach wenigstens einem der vorhergehenden Ansprüche, als Bleistift, Füllfederhalter oder Kugelschreiber.
